# FASCICULE DE BREVET EUROPEEN

(11) **EP 3 561 205 B1**
(45) Date de publication et mention de la délivrance du brevet: **18.11.2020**
(21) Numéro de dépôt: 19170789.2
(22) Date de dépôt: 24.04.2019
(51) Int. Cl.: E05B 85/06, E05C 1/00, E05B 17/04, E05C 1/04, E05B 17/20

(54) **VERROU COMPRENANT UNE PORTEE DE COULISSEAU A FLEUR AVEC UNE BASE DE FIXATION DE SEMELLE**
VERRIEGELUNG, DIE EINE SCHIEBERAUFLAGEFLÄCHE UMFASST, DIE BÜNDIG MIT EINER SCHWELLENBEFESTIGUNGSBASIS ABSCHLIESST
LOCK COMPRISING A MOUNTING FOR SLIDER FLUSH WITH A FIXING BASE FOR ATTACHING A PLATE

(30) Priorité: 25.04.2018 FR 1800438
(43) Date de publication de la demande: 30.10.2019
(73) Titulaire: IMC Créations, 42160 Andrézieux - Bouthéon (FR)
(72) Inventeur: NAUDET, James, 42160 Andrézieux - Bouthéon (FR)
(74) Mandataire: Gaglione, Renaud

(56) Documents cités:
- WO-A1-2011/143687
- WO-A1-2016/019409
- FR-A1- 2 997 986
- US-A- 4 095 828

## Description

L'invention se rapporte à un verrou comprenant plus particulièrement une semelle et un coulisseau, guidés en translation l'un par rapport à l'autre par des moyens de guidage, entre une position étendue et une position rétractée du coulisseau par rapport à la semelle, le coulisseau étant pourvu d'un moyen de blocage pour bloquer la translation dans l'une ou l'autre position.

Un verrou de ce type est connu notamment du document FR 2 997 986. La base du coulisseau est surélevée par rapport à la base de fixation de la semelle tant dans la position rétractée, dite d'ouverture du verrou, que dans la position étendue, dite de fermeture. Une gâche reprend la surélévation du coulisseau imposée par la semelle. Un doigt rétractable s'insère dans un espace ménagé entre la semelle et la gâche pour bloquer le coulisseau dans la position étendue. Cet agencement permet un verrouillage « au plus près », par exemple entre le coulissant d'une portière de véhicule sur laquelle est fixée la gâche et le dormant sur lequel est fixé la semelle. Cependant, il est nécessaire d'aligner avec une grande précision, des moyens de guidage de la gâche avec ceux de la semelle.

Le document KR 20110104238 divulgue un verrou comparable au type précédent, dans lequel le coulisseau est pourvu d'une crémaillère ayant deux butées de fin de course déterminant les positions rétractée et étendue. La base du coulisseau est surélevée par rapport à la base de fixation de la semelle, tant dans la position étendue que dans la position rétractée et la surélévation résulte du fait que la semelle comprend une portée en décrochement par rapport à la base de fixation pour s'insérer dans la crémaillère du coulisseau. Une gâche reprend la surélévation du coulisseau imposée par la semelle.

Le document WO 2016/019 409 divulgue un autre verrou comparable au type précédent, dans lequel la base du coulisseau est surélevée par rapport à la base de fixation de la semelle tant dans la position étendue que dans la position rétractée. La semelle est pourvue d'une perforation pour permettre l'insertion d'un doigt escamotable dans le coulisseau pour le bloquer en translation dans la position étendue.

Le document US 4 121 163 divulgue un autre exemple de verrou dans lequel le coulisseau est surélevé par rapport à la semelle, tant dans la position étendue que dans la position rétractée.

Le document WO 2011/143687 divulgue un verrou conforme au préambule de la revendication 1.

L'un des buts de l'invention est de modifier un verrou du type qui vient d'être rappelé, vis-à-vis du problème posé par la gâche et par son alignement avec la semelle. L'invention vise plus spécifiquement le but de simplifier la conception du verrou au regard des positions étendue et rétractée.

A cet effet, l'invention a pour objet un verrou comprenant une semelle et un coulisseau, guidés en translation l'un par rapport à l'autre par des moyens de guidage entre une position étendue et une position rétractée du coulisseau par rapport à la semelle, le coulisseau étant pourvu d'un moyen de blocage pour bloquer la translation dans la position étendue et comprenant une portée qui s'étend à fleur avec une base de fixation de la semelle dans la position rétractée et dans la position étendue, la semelle comprenant deux perforations coopérant avec le moyen de blocage du coulisseau, caractérisée en ce que les deux perforations définissent l'une, la position étendue et l'autre, la position rétractée par coopération avec un doigt rétractable du moyen de blocage.

Par cet agencement, la portée du coulisseau est maintenue dans le plan de la base de fixation de la semelle par les moyens de guidage, au cours de sa translation de la position rétractée à la position étendue. Il en résulte un verrouillage précis dans une application à une semelle unique.

Différents modes de réalisation de l'invention sont prévus.

Dans un premier mode de réalisation, la portée est intégrée aux moyens de guidage du coulisseau, lesquels s'étendent à fleur avec la base de fixation de la semelle. Dans un deuxième mode de réalisation, la portée est délimitée par un décrochement par rapport aux moyens de guidage du coulisseau. Dans un troisième mode de réalisation, la portée est dédoublée en une première portée intégrée aux moyens de guidage du coulisseau, lesquels s'étendent à fleur avec la base de fixation de la semelle et une deuxième portée délimitée par un décrochement par rapport auxdits moyens de guidage.

D'autres avantages de l'invention sont exposés ci-après par la description de différents modes de réalisation illustrés par les dessins.
La figure 1 est une vue en éclaté illustrant un premier mode de réalisation de l'invention.
La figure 2 est une vue en éclaté illustrant un deuxième mode de réalisation de l'invention.
La figure 3 est une vue en éclaté illustrant un troisième mode de réalisation de l'invention.
La figure 4 est une vue en perspective du troisième mode de réalisation de l'invention, montrant plus particulièrement le coulisseau du verrou en position étendue.
La figure 5 est une vue en éclaté du troisième mode de réalisation de l'invention, montrant plus particulièrement la semelle et le coulisseau du verrou dans la position étendue.
La figure 6 et une vue en perspective du troisième mode de réalisation de l'invention, montrant plus particulièrement le coulisseau installé sur un montant en position rétractée et en position étendue.

L'invention est décrite à l'aide des trois modes de réalisation mentionnés précédemment. Un élément commun à ces trois modes est désigné par la même référence.

Un verrou selon l'un ou l'autre de ces trois modes comprend ainsi une semelle 1 et un coulisseau 3. Ces deux éléments sont guidés en translation l'un par rapport à l'autre par des moyens de guidage, les uns 5, 7, 6, 8 montés sur le coulisseau 3 et les autres 9, 11, 13, 15 montés sur la semelle 1. Ces moyens de guidage s'étendent suivant une direction Z définissant la direction de la translation du coulisseau 3, entre une position rétractée et une position étendue par rapport à la semelle 1. Le coulisseau 3 est pourvu d'un moyen de blocage 17 pour bloquer la translation dans la position rétractée ou dans la position étendue. Le blocage s'opère par la coopération du moyen de blocage 17 avec des perforations 19, 21 formées dans la semelle 1 dont l'une 19 définit la position étendue et l'autre 21 définit la position rétractée. Les perforations 19, 21 sont traversantes ou borgnes. La semelle 1 comporte également des perçages de fixation 37 qui la traversent.

Dans les trois modes de réalisation, le coulisseau 3 comprend un socle 33 et un corps 35. Les moyens de guidage 5, 7 ; 6, 8 sont intégrés au socle 33 et comprennent un premier moyen de guidage 5 ; 6 et un deuxième moyen de guidage 7 ; 8, distants l'un de l'autre pour loger le moyen de blocage 17 et loger la semelle 1 par coulissement d'un premier moyen de guidage 13 ; 9 de la semelle 1 avec le premier moyen de guidage 5 ; 6 du coulisseau 3 et coulissement d'un deuxième moyen de guidage 15 ; 11 de la semelle 1 avec le deuxième moyen de guidage 7 ; 8 du coulisseau 3.

Selon l'invention, le coulisseau 3 comprend une portée 23, 25, 27 qui s'étend à fleur avec une base de fixation 29 de la semelle 1 dans la position rétractée et dans la position étendue. Comme cela a été précédemment souligné, la portée 23, 25, 27 du coulisseau 3 est maintenue dans le plan de la base de fixation 29 de la semelle 1 par les moyens de guidage 5, 7, 6, 8, 9, 11, 13, 15 au cours de sa translation, de la position rétractée définie par la perforation 21, à la position étendue définie par la perforation 19. Le verrou présente ainsi un verrouillage précis et fiable dans une application à semelle unique. L'expression « à fleur » signifie que la portée du coulisseau et la base de fixation de la semelle s'étendent dans un même plan.

Le premier mode de réalisation, illustré par la figure 1, est particulier en ce que la portée 23, 25 est intégrée aux moyens de guidage 5, 7 lesquels s'étendent à fleur avec la base de fixation 29 de la semelle 1. Cet agencement offre une grande facilité de fabrication du coulisseau 3 par usinage d'une pièce métallique, mais présente l'inconvénient selon lequel les moyens de guidage 5, 7, dans la position étendue, y sont en partie découverts par rapport à la semelle 1. Des corps étrangers, voire un outil de vandalisme, peuvent s'y introduire et bloquer la translation. Pour cette raison, ce mode de réalisation est conseillé dans une installation intérieure du verrou.

Le deuxième mode de réalisation, illustré par la figure 2, est particulier en ce que la portée 27 du coulisseau 3 est délimitée par un décrochement 31 par rapport aux moyens de guidage 6, 8. Cet agencement implique un usinage un peu plus compliqué que celui décrit précédemment, mais présente l'avantage selon lequel la portée 27 referme les moyens de guidage 6, 8 du coulisseau 3 sur la semelle 1 dans la position rétractée comme dans la position étendue et empêche ainsi l'introduction d'un corps étrangers, voire d'un outil de vandalisme, entre le coulisseau 3 et la semelle 1.

Le troisième mode de réalisation, illustré par la figure 3, est particulier en ce que la portée du coulisseau 3 est dédoublée en une première portée 23, 25 intégrée aux moyens de guidage 5, 7 et une deuxième portée 27, délimitée par un décrochement 31 par rapport auxdits moyens de guidage 5, 7.

Dans le premier mode et le troisième mode de réalisation, les moyens de guidage 5, 7 du coulisseau sont formés d'une glissière et les moyens de guidage 13, 15 de la semelle 1 sont formés d'un rail en correspondance de forme avec la glissière et ménagé sur deux bords opposés de la semelle 1. La porté 23, 25 à fleur avec la base de fixation 29 la semelle 1 est intégrée à la glissière 5, 7. Dans le premier mode de réalisation, les glissières s'étendent d'une extrémité à une extrémité opposée du coulisseau 3 et sont accessibles pour permettre l'insertion dans les rails 13, 15 de la semelle 1 par l'une ou l'autre extrémité. Dans le troisième mode de réalisation, les glissières 5, 7 sont accessibles à une extrémité du coulisseau 3 pour permettre l'insertion dans les rails 13, 15 de la semelle 1 et sont fermées à l'extrémité opposée.

Dans le deuxième mode de réalisation, les moyens de guidage 6, 8 du coulisseau 3 sont formés d'un rail et les moyens de guidage 9, 11 de la semelle 1 sont formés d'une glissière en correspondance de forme avec le rail. A une extrémité du coulisseau 3, la portée 27 à fleur avec la base de fixation 29 la semelle 1 est délimitée par le décrochement 31 par rapport aux rails 6, 8, du coulisseau 3. A l'extrémité opposée du coulisseau 3, les rails 6, 8 sont accessibles pour permettre l'insertion des glissières 9, 11 de la semelle 1.

Dans les trois modes de réalisation, la portée 23, 25 ; 27 qui s'étend à fleur avec la base de fixation 29 de la semelle 1, forme une face dite inférieure du coulisseau 3, opposée au corps 35. Ce dernier est pourvu d'un alésage 41 pour recevoir un barillet comportant un cylindre 43 monté sur une plaque de fixation 45. Le cylindre 43 est pourvu d'une serrure 44 et d'un doigt rétractable 17 par rapport à la plaque de fixation 45 du cylindre 43. Cette dernière 45 est logée dans un évidement 47 formé dans le socle 33 du coulisseau où elle est fixée par des moyens de fixation 49.

Le verrou peut comprendre une cale 51 à interposer entre la base de fixation 29 de la semelle 1 et le montant sur lequel le verrou est destiné à être installé, par exemple le battant ou le coulissant d'une portière, ou encore le dormant, à l'aide de moyens de fixation 53. La cale 51 permet d'assurer une étanchéité et de décaler si nécessaire le coulisseau 3 par rapport au montant pour éviter des risques éventuels de frottement de la portée 23, 25 ; 27 lors de la translation de la position rétractée à la position étendue.

Le coulisseau 3 et la semelle 1 sont obtenus de préférence par usinage de pièces métalliques. La cale 51 est réalisée dans un matériau non métallique, de préférence dans une matière plastique, comme par exemple un polymère thermoplastique. On préfère utiliser un matériau ayant des propriétés hydrophobes, comme par exemple le Téflon (marque enregistrée).

Pour assembler le coulisseau 3 et la semelle 1, on actionne la serrure du cylindre 43 pour rétracter doigt rétractable 17 puis, par le socle 33, on introduit le cylindre 43 dans l'alésage 41 du coulisseau 3, jusqu'à disposer la plaque de fixation 45 dans l'évidement 47. On fixe ensuite la plaque de fixation 45 au socle 33 à l'aide des moyens de fixation 49. On insère ensuite la semelle 1 dans le coulisseau 3, pour les modes de réalisation premier ou troisième, ou le coulisseau 3 dans la semelle 1, pour le deuxième mode de réalisation. Enfin, on descend le doigt rétractable 17 par rapport au cylindre 43, dans l'une ou l'autre des perforations 19, 21 pour bloquer la translation du coulisseau 3.

De préférence, les moyens de guidage du coulisseau 3 - glissières 5, 7 des modes de réalisation premier et troisième ou rails 6, 8 du deuxième mode de réalisation - présentent une course de translation supérieure à la course de translation des moyens de guidage de la semelle 1 - rails 13, 15 des modes de réalisation premier et troisième ou glissières 9, 11 du deuxième mode de réalisation. De plus, la perforation 19 de la semelle 1 qui détermine la position étendue du coulisseau 3 est disposée, par rapport à une extrémité desdits moyens de guidage de la semelle 1, de façon telle à ce que cette extrémité coïncide avec l'extrémité desdits moyens de guidage du coulisseau 3. Par cet agencement, le coulisseau 3 recouvre la semelle 1 tout au long de sa translation par rapport à la semelle 1.

Les figures 4 et 5 donnent une illustration de cet agencement en rapport avec le troisième mode de réalisation, le coulisseau étant représenté dans la position étendue. Cependant, ledit agencement est compatible avec les modes mode de réalisation premier et deuxième.

Il convient cependant de noter que le troisième mode de réalisation de l'invention offre la plus grande sécurité au verrou, dans la mesure où il combine les avantages suivants :
- Les moyens de guidage du coulisseau en glissières 5, 7 dans lesquelles les moyens de guidage en rails 13, 15 de la semelle s'insèrent.
- Le dédoublement de la portée à fleur avec la base de fixation 29 de la semelle 1, en une première portée 23, 25 intégrée aux glissières 5, 7 et une deuxième portée 27 en décrochement par rapport aux glissières 5, 7.
- Une position étendue dans laquelle les glissières 5, 7 du coulisseau et les rails 13, 15 de la semelle coïncident à une extrémité.

Par cette combinaison, le coulisseau et la semelle forment un ensemble fermé sur lui-même, dans toute position de translation du coulisseau par rapport à la semelle.

De préférence également, le socle 33 du coulisseau 3 comprend des sillons 39 fermés à deux extrémités opposées pour déterminer une course de translation plus faible que la course de translation des glissières 5, 7 ou des rails 6, 8 du coulisseau 3. De plus, les perçages de fixation 37 de la semelle 1 y sont disposés pour permettre aux moyens de fixation 53 de se loger dans les sillons 39 du coulisseau 3, lorsque la semelle 1 et le coulisseau 3 sont insérés l'un dans l'autre. Par cet agencement, les sillons 39 du coulisseau 3 forment des butées de fin de translation aux moyens de fixation 53 de la semelle 1 et déterminent ainsi l'amplitude de la translation du coulisseau 3 par rapport à la semelle 1.

Avantageusement, l'étendue des sillons 39 du coulisseau 3 est déterminée en fonction à la fois des perforations 19, 21 et des perçages de fixation 37 de la semelle 1, pour que les butées de fin de translation correspondent aux positions rétractée et étendue du coulisseau 3, définies par lesdites perforations 19, 21.

Pour installer le verrou sur un panneau fixe 55, la seule pièce qui doit y être fixée est la semelle 1. Des trous sont percés dans le panneau fixe 55 en correspondance aux perçages de fixation 37 de la semelle 1. Les moyens de fixation 53 de la semelle 1 la traversent et viennent se loger dans les sillons 39 du coulisseau 3. Il convient de souligner à nouveau que le verrou libère un opérateur des opérations délicates d'alignement de la semelle avec une gâche à fixer sur le panneau mobile 57.

Figure 6, un verrou selon le troisième mode de réalisation est montré dans une configuration où le coulisseau 3 est dans la position rétractée 59 et dans une configuration où le coulisseau 3 est dans la position étendue 61. Comme cela a été souligné précédemment, le coulisseau 3 recouvre avantageusement la semelle 1 tant dans la position rétractée 59 et que dans la position étendue 61.

Le verrou selon l'invention peut être utilisé comme verrou principal ou comme verrou complémentaire à moyen de verrouillage préexistant sur un véhicule automobile.

## Revendications

1. Verrou comprenant une semelle (1) et un coulisseau (3), guidés en translation l'un par rapport à l'autre par des moyens de guidage (5,7,6,8,9,11,13,15) entre une position étendue (61) et une position rétractée (59) du coulisseau par rapport à la semelle, le coulisseau étant pourvu d'un moyen de blocage (43) pour bloquer la translation dans la position étendue et comprenant une portée (23,25,27) qui s'étend à fleur avec une base de fixation (29) de la semelle dans la position rétractée et dans la position étendue, la semelle comprenant deux perforations (19, 21) coopérant avec le moyen de blocage (43) du coulisseau (3), **caractérisée en ce que** les deux perforations (19, 21) définissent l'une (19), la position étendue et l'autre (21), la position rétractée, par coopération avec un doigt rétractable (17) du moyen de blocage (43).

2. Verrou selon la revendication 1, **caractérisé en ce que** les moyens de guidage (5,7,6,8) du coulisseau présentent une course de translation supérieure à une course de translation des moyens de guidage (9,11,13,15) de la semelle et **en ce que** la perforation (19) qui détermine la position étendue (61) du coulisseau est disposée de façon telle que les moyens de guidage du coulisseau et de la semelle coïncident par une de leurs extrémités dans la position étendue.

3. Verrou selon la revendication 1, **caractérisé en ce que** le coulisseau comprend des sillons (39) fermés à deux extrémités opposées pour déterminer une course de translation plus faible qu'une course de translation des moyens de guidage (5,7,6,8) du coulisseau et dans lesquels des moyens de fixation (53) sont reçus en traversant la semelle par des perçages de fixation (37), l'étendue des sillons 39 du coulisseau 3 étant déterminée en fonction à la fois des perforations (19, 21) et des perçages de fixation (37) de la semelle (1), pour que les butées de fin de translation correspondent aux positions rétractée et étendue du coulisseau (3), définies par lesdites perforations (19, 21).

4. Verrou selon la revendication 1, 2 ou 3, **caractérisé en ce que** la portée (23,25) est intégrée aux moyens de guidage (5,7) du coulisseau, lesquels s'étendent à fleur avec la base de fixation (29) de la semelle.
Modifications de la demande concomitantes à la requête en examen - Version propre

5. Verrou selon la revendication 1, 2 ou 3, **caractérisé en ce que** la portée (27) est délimitée par un décrochement (31) par rapport aux moyens de guidage (6,8) du coulisseau.

6. Verrou selon la revendication 1, 2 ou 3, **caractérisé en ce que** la portée est dédoublée en une première portée (23,25) intégrée aux moyens de guidage (5,7) du coulisseau, lesquels s'étendent à fleur avec la base de fixation (29) de la semelle et une deuxième portée (27) délimitée par un décrochement (31) par rapport auxdits moyens de guidage (5,7).

## Patentansprüche

1. Verriegelung mit einer Schwelle (1) und einem Schieber (3), die in Translation relativ zueinander durch Führungsmittel (5,7,6,8,9,11,13,15) zwischen einer ausgefahrenen Position (61) und einer eingefahrenen Position (59) des Schiebers relativ zur Schwelle geführt werden, wobei der Schieber mit einem Blockierungsmittel (43) versehen ist, um die Translation in der ausgefahrenen Position zu blockieren, und mit einer Auflagefläche (23, 25, 27), die sich bündig mit einer Befestigungsbasis (29) der Schwelle in der eingefahrenen Position und in der ausgefahrenen Position erstreckt, wobei die Schwelle mit zwei Perforationen (19, 21) versehen ist, die mit dem Blockierungsmittel (43) des Schiebers (3) zusammenwirken, **dadurch gekennzeichnet, dass** die eine der Perforationen (19, 21) die ausgefahrene Position und die andere (21), die eingefahrene Position definiert, mittels eines einziehbaren Stifts (17) des Blockierungsmittels (43), der mit den Perforationen zusammenwirkt.

2. Verriegelung nach Anspruch 1, **dadurch gekennzeichnet, dass** die Führungsmittel (5,7,6,8) des Schiebers eine größere Translationsverschiebungslänge aufweisen als die Führungsmittel (9,11,13,15) der Schwelle und dass, die Perforation (19), die die ausgefahrene Position (61) des Schiebers bestimmt, so angeordnet ist, dass sowohl die Führungsmittel des Schiebers als auch der Schwelle eines ihrer Enden in der ausgefahrenen Position zusammenfallen.

3. Verriegelung nach Anspruch 1, **dadurch gekennzeichnet, dass** der Schieber Rillen (39) aufweist, die an zwei gegenüberliegenden Enden verschlossen sind, um eine geringere Translationsverschiebungslänge als die Führungsmittel (5,7,6,8) des Schiebers zu bestimmen, und in denen Befestigungsmittel (53) werden durch Befestigungslöcher (37) der Schwelle aufgenommen, wobei die Ausdehnung der Rillen (39) sowohl durch die Perforationen (19, 21) als auch durch die Befestigungslöcher (37) der Schwelle (1) bestimmt wird, so dass Translationsverschiebungsanschläge zu den durch die Perforationen (19, 21) definierten eingefahrenen und ausgefahrenen Positionen des Schiebers (3) gehören.

4. Verriegelung nach Anspruch 1, 2 oder 3, **dadurch gekennzeichnet, dass** die Auflagefläche (23, 25) Bestandteil der Führungsmitteln (5, 7) des Schiebers ist, die sich bündig mit der Befestigungsbasis (29) der Schwelle erstrecken.

5. Verriegelung nach Anspruch 1, 2 oder 3, **dadurch gekennzeichnet, dass** die Auflagefläche (27) durch eine Aussparung (31) gegenüber den Führungsmitteln (6,8) des Schiebers begrenzt ist.

6. Verriegelung nach Anspruch 1, 2 oder 3, **dadurch gekennzeichnet, dass** die Auflagerfläche in eine erste Auflagerfläche (23, 25) aufgeteilt ist, die Bestandteil der Führungsmitteln (5, 7) des Schiebers ist, die sich bündig mit der Befestigungsbasis (29) der Schwelle erstrecken und eine zweite Auflagefläche (27), die durch eine Aussparung (31) gegenüber diesen Führungsmitteln (5, 7) begrenzt ist.

## Claims

1. Lock comprising a plate (1) and a slide (3) which are guided in translation relative to one another by guide means (5,7,6,8,9,11,13,15), between an extended position (61) and a retracted position (59) of the slide relative to the plate, the slide being provided with a blocking means (43) for blocking the translation in the extended position and comprising a bearing surface (23,25,27) which extends flush with a fixing base (29) of the plate in the retracted position and in the extended position, the plate comprising two perforations (19, 21) cooperating with the blocking means (43) of the slide (3), **characterised in that** one (19) of the perforations (19, 21) defines the extended position while the other (21) perforation defines the retracted position, by means of a retractable pin (17) of the blocking means (43) which cooperates with the perforations.

2. Lock according to claim 1, **characterised in that** the guide means (5,7,6,8) of the slide have a greater translational displacement length than the guide means (9,11,13,15) of the plate and **in that** the perforation (19) which determines the extended position (61) of the slide is arranged so that both the guide means of the slide and the plate have one of their ends in coincidence in the extended position.

3. Lock according to claim 1, **characterised in that** the slide comprises grooves (39) closed at two opposite ends to determine a lower translational displacement length than the guide means (5,7,6,8) of the slide and in which fixing means (53) are received through fixing holes (37) of the plate, while the grooves length is determined both by the perforations (19, 21) and the fixing holes (37) of the plate (1), so that abutments of the translational displacement correspond to the retracted and extended positions of the slide (3), defined by said perforations (19, 21).

4. Lock according to claim 1, 2 or 3, **characterised in that** the bearing surface (23, 25) is integral with the guide means (5,7) of the slide, which extend flush with the fixing base (29) of the plate.

5. Lock according to claim 1, 2 or 3, **characterised in that** the bearing surface (27) is delimited by a recess (31) with respect to the guide means (6,8) of the slide.

6. Lock according to claim 1, 2 or 3, **characterised in that** the bearing surface is split into a first bearing surface (23, 25) which is integral with the guide means (5, 7) of the slide that further extend flush with the fixing base (29) of the plate and a second bearing surface (27) which is delimited by a recess (31) with respect to said guide means (5,7).
